# FASCICULE DE BREVET EUROPEEN

(11) **EP 1 895 868 B1**
(45) Date de publication et mention de la délivrance du brevet: **17.12.2008**
(21) Numéro de dépôt: 06741306.2
(22) Date de dépôt: 19.05.2006
(51) Int. Cl.: A44C 17/00, A44C 27/00

(54) **PIERRE DE TAILLE PRÉCIEUSE, SEMI-PRÉCIEUSE OU MINÉRALE, ET SON PROCÉDÉ DE TAILLE**
GESCHLIFFENER EDEL-, HALBEDEL- ODER MINERALSTEIN UND SCHLEIFART
PRECIOUS, SEMI-PRECIOUS OR MINERAL CUT STONE AND METHOD FOR CUTTING SAME

(30) Priorité: 25.05.2005 BE 200500259
(43) Date de publication de la demande: 12.03.2008
(73) Titulaire: Sato, Takehiko, 2050 Antwerpen (BE); Koganei, Misuzu, Kanagawaken (JP)
(72) Inventeur: KOGANEI, Hiroyuki, Kanagawaken (JP); SATO, Takehiko, 2050 Antwerpen (BE); KOGANEI, Misuzu, Kanagawaken (JP)
(74) Mandataire: Gevers, François
(86) Numéro de dépôt international: PCT/BE2006/000055
(87) Numéro de publication internationale: WO 2006/125281

(56) Documents cités:
- BE-A1- 868 383
- US-A- 1 131 593
- US-A- 1 392 604
- US-A1- 2004 083 759

## Description

La présente invention est relative à une pierre de taille précieuse, semi-précieuse ou minérale, comportant
- une couronne comprenant en son centre une table plane entourée de plusieurs facettes de couronne,
- une culasse comprenant une colette aiguë et plusieurs facettes de culasse, et
- entre la couronne et la culasse, une ceinture.

De telles pierres de taille sont bien connues (voir par example le document US-A-2004/083759). On peut par exemple faire référence aux diamants, en particulier ceux taillés en brillant, notamment selon la taille appelée Round Brillant Cut.

On connaît aussi des dispositifs d'observation de pierres qui permettent de visualiser une image par réflexion de lumière à travers le diamant dans des conditions d'éclairage particulières (voir par exemple JP 6174648).

Lors de l'observation dans un tel dispositif d'un diamant côté couronne vers le haut, on peut observer le phénomène appelé "arrow", c'est-à-dire qu'on observe une projection réfléchie et déformée de la disposition des facettes de culasse. Dans un diamant traité selon une taille Round Brillant Cut on observera 8 "arrows". Si on augmente la nombre de facettes de culasse, on pourra observer 10 "arrows" (voir par exemple JP 2004299370). Ce type de modification de taille n'évite cependant pas une déformation de l'image projetée au travers de la couronne après réflexion de lumière sur les facettes de culasse du diamant.

La présente invention a pour but de mettre au point une pierre taillée ne présentant pas cet inconvénient et permettant donc une observation d'une image non déformée dans un dispositif d'observation conforme à l'état de la technique précité. Avantageusement, la pierre ainsi taillée présentera une brillance améliorée et, selon sa taille, elle permettra la projection d'images nettes, différentes et originales.

Pour résoudre ces problèmes, on a prévu une pierre de taille telle qu'indiquée au début, dans laquelle lesdites facettes de culasse comprennent au moins une facette de pointe qui s'étend entre ladite colette aiguë et un emplacement intermédiaire entre la ceinture et la colette. De préférence ladite facette de pointe s'étend depuis ladite colette aiguë jusqu'audit emplacement intermédiaire. Les facettes de pointe ne s'étendent donc pas jusqu'à la ceinture. Il devient dès lors possible de les agencer de façon à pouvoir observer leur image dans le dispositif d'observation selon l'état de la technique précité, sans déformation, car elle peut ne plus être réfléchie à travers des facettes de la couronne, comme c'est le cas actuellement avec les diamants taillés de manière usuelle.

Il devient ainsi possible de conférer à la pierre une image représentant une forme ou un symbole sélectionné par la taille des facettes de pointe. On peut dès lors caractériser les pierres d'une production, en leur attribuant un symbole original correspondant par exemple à un label de qualité ou d'origine d'une manière non visible, lors de l'usage normal de la pierre, c'est-à-dire par exemple sous la forme d'un bijou monté.

Suivant une forme perfectionnée de l'invention, une facette de pointe est, par rapport à ladite colette, située à l'opposé de chaque facette de pointe susdite, de façon qu'une lumière projetée au travers de ladite couronne sous un angle prédéterminé par rapport à la table subisse une première réflexion sur une facette de pointe avec projection d'une image de celle-ci vers ladite facette de pointe opposée où la lumière subit une deuxième réflexion avec projection de ladite image au travers de la couronne, et ledit emplacement intermédiaire de chaque facette de pointe est disposé entre la ceinture et la colette de telle façon que l'image de chaque facette de pointe issue de ladite deuxième réflexion soit totalement projetée perpendiculairement au travers de la table plane de la couronne. Dans cet agencement, l'image réfléchie des facettes de pointe de la culasse est projetée au travers de la table de la couronne, qui est tout à fait plane et perpendiculaire aux rayons réfléchis, ce qui n'occasionne donc aucune déformation optique.

Suivant une forme avantageuse de l'invention, ladite au moins une facette de pointe s'étend sous un angle de 25 à 52°, de préférence de 36 à 41°, par rapport à la table. Par exemple, lorsque la lumière passant par le dispositif d'observation selon l'état connu de la technique précité est projetée sous un angle prédéterminé susdit de l'ordre de 98° par rapport à la table, des facettes de couronne sont disposées sous un angle de 25 à 80°, de préférence de 33 à 37° par rapport à la table et lesdites facettes de pointe s'étendent sous un angle de 40 à 41° par rapport à la table.

Dans ces conditions, la réflexion de lumière incidente est maximale ce qui permet d'améliorer nettement la brillance de la pierre.

La présente invention concerne également un procédé de taille de pierre comprenant un facettage d'une couronne présentant en son centre une table plane entourée de facettes de couronne, un facettage d'une culasse présentant une colette aiguë et plusieurs facettes de culasse et une formation d'une ceinture entre la couronne et la culasse. Ce procédé est caractérisé en ce qu'il comprend une taille d'au moins une facette de culasse sous la forme d'une facette de pointe qui s'étend de la colette aiguë à un emplacement intermédiaire entre la ceinture et la colette.

D'autres formes de réalisation de la pierre de taille suivant l'invention et de son procédé de taille sont indiquées dans les revendications annexées.

D'autres détails et particularités de l'invention ressortiront de la description de pierres de taille, donnée ci-après à titre non limitatif, et avec référence aux dessins annexés.
La figure 1 représente une vue en plan du dessus de la couronne d'un diamant suivant l'invention.
La figure 2 représente une vue en plan du dessous de la culasse du diamant de la figure 1.
La figure 3 représente une vue latérale du diamant de la figure 2, suivant les flèches III-III.
La figure 4 représente une vue en section, suivant la ligne IV-IV, du diamant de la figure 2.
La figure 5 représente une vue des facettes de pointe de la culasse du diamant représenté sur les figures 1 à 3.
Les figures 6 et 7 sont des vues, semblables aux figures 1 et 2, d'un autre diamant suivant l'invention.

Sur les différentes figures, les éléments identiques ou analogues sont désignés par les mêmes références.

La description qui suit est relative à des diamants taillés. Il faut entendre que la présente invention concerne aussi d'autres pierres de taille, par exemple des rubis, des émeraudes, etc.

Ainsi qu'il ressort de la figure 1, le diamant illustré comporte une couronne 1 comprenant en son centre une table plane 2 entourée de plusieurs facettes de couronne. Ces facettes de couronne sont, de la manière usuelle, constituées de huit étoiles 3, de huit bézels 4 et de seize haléfis de couronne 5.

Sur la figure 2, on a illustré la culasse 6. Ainsi qu'il ressort de la figure 3, celle-ci est séparée de la couronne 1 par une ceinture 7 ou rondiste et elle se termine en pointe en une colette aiguë 8.

Parmi les facettes de la culasse 6, on distingue quatre facettes qui, dans le présent mémoire, sont appelées facettes de pointe 9, 10, 11 et 12. Ces facettes s'étendent entre la colette aiguë 8, dans ce cas particulier depuis la colette elle-même, jusqu'à un emplacement 13, 14, 15 et 16 qui est intermédiaire entre la colette 8 et la ceinture 7. En d'autres mots, ces facettes de pointe ne s'étendent pas jusqu'à la ceinture, comme c'est le cas des facettes de culasse des diamants taillés de manière usuelle. Les autres facettes de la culasse seront appelées les haléfis de culasse 17. On peut aussi noter que, dans l'exemple illustré, la facette de pointe 9 est plus longue que les autres facettes de pointe 10 à 12 et qu'ensemble elles forment une croix à branches dissymétriques. Enfin on peut aussi remarquer que, pour chaque facette pointe, une facette de pointe, située à l'opposé par rapport à la colette, a été taillée.

Sur la figure 4, le diamant est disposé avec la couronne vers le haut et la table est en position horizontale. Il est en fait installé dans un dispositif d'observation selon l'état antérieur de la technique précité, et il reçoit une lumière incidente dont les rayons 18 présentent dans cet exemple un angle α d'environ 98° par rapport à l'horizontale, c'est-à-dire par rapport au plan de la table 2. Cette lumière passe au travers d'un bézel 4, en étant légèrement déviée. Le bézel présente, par rapport à l'horizontale, par exemple un angle β compris entre 25 et 80°, en particulier de 33 à 37°.

Dans cet exemple illustré sur la figure 4, les facettes de pointe 10 et 12 ont été taillées de manière à présenter, par rapport à l'horizontale, un angle γ compris entre 25 et 52°, avantageusement entre 36 et 41°, de préférence entre 40 et 41 °.

Il faut noter que les angles sont à adapter en fonction des indices de réfraction typiques des différentes pierres.

Ainsi qu'il est illustré sur la figure 5, le rayon lumineux 18, dévié par le bézel 4, est réfléchi sur la facette de pointe 12 en direction de la facette de pointe opposée 10 où il est réfléchi à nouveau, verticalement, avec projection à travers la table 2 de la couronne, c'est-à-dire perpendiculairement à celle-ci. L'emplacement intermédiaire 16 de la facette de pointe 12 a donc été choisi de façon qu'un rayon incident qui le frappe soit, lui aussi, après double réflexion, projeté à travers la table 2. On évite ainsi une projection de l'image d'une quelconque partie des facettes de pointe à travers les facettes de couronne et on évite une certaine perte de brillance. L'image observable dans le dispositif d'observation est nette, sans déformation optique du type "arrow".

A l'emplacement de la colette, se trouve le centre du diamant qui est désigné par la référence O sur la figure 4. L'emplacement de la première réflexion du rayon incident sur la facette de pointe 12 est désigné par la référence A. La projection de A sur un plan horizontal passant par O donne un point A'. L'emplacement de la deuxième réflexion du rayon lumineux sur la facette de pointe opposée 10 est désigné par la référence B et la projection de celui-ci sur le plan horizontal passant par O est désignée par la référence B'. Comme on peut le constater sur la figure 4, la distance OA' est supérieure à la distance OB', ce qui signifie que l'image visualisée dans le dispositif d'observation est plus petite que la réalité.

Sur la figure 5, on a illustré uniquement les facettes de pointe 9 à 12 dans une vue du dessous. En hachuré on a représenté l'image que l'on peut voir lorsqu'on regarde le diamant du dessus dans le dispositif d'observation. On remarque que l'image est renversée. Les longueurs des facettes de pointe 9 et 11 ont été mesurées de façon qu'une réflexion totale de la facette de pointe plus grande 9 soit possible sur la facette de pointe 10, bien qu'elle soit de plus petite dimension. Cela s'avère possible étant donné la réduction des dimensions de l'image au cours des réflexions, comme expliqué précédemment.

Les figures 6 et 7 représentent une variante de réalisation de pierre de taille suivant l'invention, dans laquelle les facettes aussi bien de couronne que de culasse ont reçu des formes différentes de celles obtenues dans la pierre selon les figures 1 et 2.

Les facettes de pointe 9 à 12 s'étendent ici aussi entre la colette 8 et un emplacement intermédiaire entre la colette et la ceinture 7. Elles sont disposées de manière symétrique par rapport à la colette et s'étendent sur une même longueur, en présentant chacune une forme d'hexagone irrégulier, allongé.

Sur la figure 7, on a représenté en hachuré, comme sur la figure 5, l'image que l'on pourrait observer en disposant cette pierre, côté couronne vers le haut, dans un dispositif d'observation selon l'état antérieur de la technique précité.

Il doit être entendu que la présente invention n'est en aucune façon limitée aux formes de réalisation décrites ci-dessus et que bien des modifications pourraient y être apportées sans sortir du cadre des revendications qui suivent.

On pourrait par exemple imaginer des facettes de pointe ayant d'autres formes et disposées non seulement en croix mais aussi par exemple en rosette ou de manière à former un polygone autour de la colette aiguë.

## Revendications

1. Pierre de taille précieuse, semi-précieuse ou minérale, comportant
- une couronne (1) comprenant en son centre une table plane (2) entourée de plusieurs facettes de couronne (3-5),
- une culasse (6) comprenant une colette aiguë (8) et plusieurs facettes de culasse (9-12 et 17), et
- entre la couronne (1) et la culasse (6), une ceinture (7)
**caractérisée en ce que** lesdites facettes de culasse comprennent au moins une facette de pointe (9-12) qui s'étend entre ladite colette aiguë (8) et un emplacement intermédiaire (13-16) entre la ceinture (7) et la colette (8).

2. Pierre suivant la revendication 1, **caractérisée en ce qu'**une facette de pointe (9-12) est, par rapport à ladite colette (8), située à l'opposé de chaque facette de pointe susdite, de façon qu'une lumière (18) projetée au travers de ladite couronne (1) sous un angle (α) prédéterminé par rapport à une perpendiculaire à la table (2) subisse une première réflexion sur une facette de pointe (12) avec projection d'une image de celle-ci vers ladite facette de pointe opposée (10) où la lumière subit une deuxième réflexion avec projection de ladite image au travers de la couronne, et **en ce que** ledit emplacement intermédiaire (13-16) de chaque facette de pointe est disposé entre la ceinture (7) et la colette (8) de telle façon que l'image de chaque facette de pointe issue de ladite deuxième réflexion soit totalement projetée au travers de la table plane (2) de la couronne.

3. Pierre suivant l'une ou l'autre des revendications 1 et 2, **caractérisée en ce que** ladite au moins une facette de pointe (9-12) s'étend sous un angle de 25 à 52° par rapport à la table (2).

4. Pierre suivant l'une ou l'autre des revendications 2 et 3, **caractérisée en ce que** des facettes de couronne sont disposées sous un angle de 25 à 80° par rapport à la table, lesdites facettes de pointe s'étendent sous un angle de 36 à 41° par rapport à la table.

5. Pierre suivant l'une quelconque des revendications 1 à 4, **caractérisée en ce qu'**elle comprend plusieurs facettes de pointe susdites disposées en croix, en rosette ou sous une forme polygonale autour de la colette aiguë.

6. Pierre suivant la revendication 5, **caractérisée en ce que** les facettes de pointe sont disposées de manière symétrique par rapport à la colette aiguë.

7. Pierre suivant la revendication 5, **caractérisée en ce que** les facettes de pointe sont disposées de manière dissymétrique par rapport à la colette aiguë.

8. Procédé de taille de pierre comprenant un facettage d'une couronne présentant en son centre une table plane entourée de facettes de couronne, un facettage d'une culasse présentant une colette aiguë et plusieurs facettes de culasse et une formation d'une ceinture entre la couronne et la culasse, **caractérisé en ce qu'**il comprend une taille d'au moins une facette de culasse sous la forme d'une facette de pointe qui s'étend de la colette aiguë à un emplacement intermédiaire entre la ceinture et la colette.

9. Procédé suivant la revendication 8, **caractérisé en ce qu'**il comprend une taille d'une facette de pointe qui, par rapport à ladite colette, est située à l'opposé de chaque facette de pointe susdite.

10. Procédé suivant l'une des revendications 8 et 9, **caractérisé en ce que** la taille de chaque facette de pointe est effectuée sous un angle de 25 à 52° par rapport à la table.

11. Procédé suivant la revendication 10, **caractérisé en ce que** le facettage de la couronne comprend une formation de facettes de couronne sous un angle de 25 à 80° par rapport à la table et **en ce que** la taille de chaque facette de pointe est effectuée sous un angle de 36 à 41° par rapport à la table.

## Claims

1. Precious, semi-precious or mineral cut stone, comprising
- a crown (1) comprising at its centre a planar table (2) surrounded by several crown facets (3-5),
- a pavilion (6) comprising a pointed culet (8) and several pavilion facets (9-12 and 17), and
- between the crown (1) and the pavilion (6), a girdle (7),
**characterised in that** the said pavilion facets comprise at least one point facet (9-12) that extends between the said pointed culet (8) and an intermediate location (13-16) between the girdle (7) and the culet (8).

2. Stone according to claim 1, **characterised in that** a point facet (9-12) is, with respect to the said culet (8), situated opposite each aforementioned point facet, so that light (18) projected through the said crown (1) at a predetermined angle (α) with respect to a perpendicular to the table (2) undergoes a first reflection on a point facet (12) with projection of an image thereof towards the said opposite point facet (10) where the light undergoes a second reflection with projection of the said image through the crown, and **in that** the said intermediate location (13-16) of each point facet is disposed between the girdle (7) and the culet (8) so that the image of each point facet issuing from the said second reflection is totally projected through the planar table (2) of the crown.

3. Stone according to one or other of claims 1 and 2, **characterised in that** the said at least one point facet (9-12) extends at an angle of 25° to 52° with respect to the table (2).

4. Stone according to one or other of claims 2 and 3, **characterised in that** crown facets are disposed at an angle of 25° to 80° with respect to the table, the said point facets extending at an angle of 36° to 41° with respect to the table.

5. Stone according to any one of claims 1 to 4, **characterised in that** it comprises several aforementioned point facets disposed in a cross, in a bow or in a polygonal shape around the pointed culet.

6. Stone according to claim 5, **characterised in that** the point facets are disposed symmetrically with respect to the pointed culet.

7. Stone according to claim 5, **characterised in that** the point facets are disposed asymmetrically with respect to the pointed culet.

8. Stone cutting method comprising a faceting of a crown having at its centre a planar table surrounded by crown facets, a faceting of a pavilion having a pointed culet and several pavilion facets and formation of a girdle between the crown and the pavilion, **characterised in that** it comprises a cutting of at least one pavilion facet in the form of a point facet that extends from the pointed culet to an intermediate location between the girdle and the culet.

9. Method according to claim 8, **characterised in that** it comprises a cutting of a point facet which, with respect to the said culet, is situated opposite each aforementioned point facet.

10. Method according to one of claims 8 and 9, **characterised in that** the cutting of each point facet is carried out at an angle of 25° to 52° with respect to the table.

11. Method according to claim 10, **characterised in that** the faceting of the crown comprises a formation of crown facets at an angle of 25° to 80° with respect to the table and **in that** the cutting of each point facet is carried out at an angle of 36° to 41° with respect to the table.

## Patentansprüche

1. Edel-, Halbedel- oder mineralischer Werkstein mit
- einer Krone (1), die in ihrer Mitte eine flache Tafel (2) umgeben von mehreren Kronenfacetten (3-5) aufweist,
- einer Culasse (6), die eine spitze Kalette (8) und mehrere Culassenfacetten (9-12 und 17) aufweist, und
- einem Gürtel (7) zwischen der Krone (1) und der Culasse (6),
**dadurch gekennzeichnet, dass** die Culassenfacetten mindestens eine Spitzenfacette (9-12) aufweisen, die sich zwischen der spitzen Kalette (8) und einer Zwischenstelle (13-16) zwischen dem Gürtel (7) und der Kalette (8) befindet.

2. Stein nach Anspruch 1, **dadurch gekennzeichnet, dass** eine Spitzenfacette (9-12) in Bezug auf die Kalette (8) auf der entgegen gesetzten Seite jeder Spitzenfacette derart liegt, dass ein Licht (18), das durch die Krone (1) mit einem vorausbestimmten Winkel (α) in Bezug auf eine Senkrechte zu der Tafel (2) projiziert wird, eine erste Reflexion auf einer Spitzenfacette (12) mit Projizieren eines Bilds dieser zu der entgegen gesetzten Spitzenfacette (10) erfährt, wo das Licht eine zweite Reflexion mit Projektion des Bilds durch die Krone erfährt, und dass die Zwischenstelle (13-16) jeder Spitzenfacette zwischen dem Gürtel (7) und der Kalette (8) derart angeordnet ist, dass das Bild jeder Spitzenfacette, das sich aus der zweiten Reflexion ergibt, komplett durch die flache Tafel (2) der Krone projiziert wird.

3. Stein nach einem der Ansprüche 1 und 2, **dadurch gekennzeichnet, dass** sich die mindestens eine Spitzenfacette (9-12) mit einem Winkel von 25 bis 52° in Bezug auf die Tafel (2) erstreckt.

4. Stein nach einem der Ansprüche 2 und 3, **dadurch gekennzeichnet, dass** die Kronenfacetten mit einem Winkel von 25 bis 80° in Bezug auf die Tafel angeordnet sind, wobei sich die Spitzenfacetten mit einem Winkel von 36 bis 41° in Bezug auf die Tafel erstrecken.

5. Stein nach einem der Ansprüche 1 bis 4, **dadurch gekennzeichnet, dass** er mehrere Spitzenfacetten aufweist, die in Kreuz-, Rosetten- oder in einer Vieleckform um die spitze Kalette angeordnet sind.

6. Stein nach Anspruch 5, **dadurch gekennzeichnet, dass** die Spitzenfacetten symmetrisch in Bezug auf die spitze Kalette angeordnet sind.

7. Stein nach Anspruch 5, **dadurch gekennzeichnet, dass** die Spitzenfacetten unsymmetrisch in Bezug auf die spitze Kalette angeordnet sind.

8. Steinschleifverfahren, das ein Facettieren einer Krone aufweist, die in ihrer Mitte eine flache Tafel aufweist, die von Kronenfacetten umgeben ist, ein Facettieren einer Culasse, die eine spitze Kalette und mehrere Culassenfacetten aufweist, und ein Ausbilden eines Gürtels zwischen der Krone und der Culasse, **dadurch gekennzeichnet, dass** es ein Schleifen mindestens einer Culassenfacette in Form einer Spitzenfacette aufweist, die sich von der spitzen Kalette zu einer Zwischenstelle zwischen dem Gürtel und der Kalette erstreckt.

9. Verfahren nach Anspruch 8, **dadurch gekennzeichnet, dass** es das Schleifen einer Spitzenfacette aufweist, die in Bezug auf die Kalette jeder Spitzenfacette gegenüber liegt.

10. Verfahren nach einem der Ansprüche 8 und 9, **dadurch gekennzeichnet, dass** das Schleifen jeder Spitzenfacette mit einem Winkel von 25 bis 52° in Bezug auf die Tafel erfolgt.

11. Verfahren nach Anspruch 10, **dadurch gekennzeichnet, dass** das Facettieren der Krone ein Ausbilden von Kronenfacetten mit einem Winkel von 25 bis 80° in Bezug auf die Tafel aufweist, und dass das Schleifen jeder Spitzenfacette mit einem Winkel von 36 bis 41° in Bezug auf die Tafel erfolgt.
